# FASCICULE DE BREVET EUROPEEN

(11) **EP 3 882 718 B1**
(45) Date de publication et mention de la délivrance du brevet: **07.01.2026**
(21) Numéro de dépôt: 20163937.4
(22) Date de dépôt: 18.03.2020
(51) Int. Cl.: G04B 27/00, G04B 27/02

(54) **DISPOSITIF DE CORRECTION D'AU MOINS UNE COMPLICATION D'UNE PIECE D'HORLOGERIE**
KORREKTURVORRICHTUNG MINDESTENS EINER KOMPLIKATION EINER UHR
DEVICE FOR CORRECTION OF AT LEAST ONE COMPLICATION MODULE OF A TIMEPIECE

(43) Date de publication de la demande: 22.09.2021
(73) Titulaire: Patek Philippe SA Genève, 1204 Genève (CH)
(72) Inventeur: PALERMO, Salvatore, 1242 Satigny (CH); MULLER, Camille, 8246 Langwiesen ZH (CH); HÜSSY, Alvaro, 1180 Rolle (CH)
(74) Mandataire: Micheli & Cie SA

(56) Documents cités:
- WO-A1-2019/175687
- CH-A2- 702 803
- US-A- 543 048

## Description

La présente invention concerne un dispositif de correction d'un nombre N de complications d'une pièce d'horlogerie, N entier supérieur ou égal à 2, comprenant un mécanisme de sélection de la complication à corriger agencé pour être actionné par un premier organe de commande de sélection, un rouage correcteur comprenant au moins une roue correctrice, agencé pour être actionné par un deuxième organe de commande de correction pour corriger la complication à corriger sélectionnée, et N mécanismes de correction des complications agencés pour être capables de coopérer avec le rouage correcteur pour corriger leur complication respective.

De tels dispositifs de correction sont utilisés dans les montres à complication afin de pouvoir corriger les informations affichées par ces différentes complications. Par définition, une complication est une fonction autre que l'affichage de l'heure, des minutes et des secondes. Les complications à corriger en lien avec la présente invention concernent plus particulièrement les complications « astronomiques », telles que l'indication du quantième, du jour, du mois, ou de la phase de lune.

Traditionnellement, une montre est munie d'une tige de remontoir, susceptible d'occuper une première position, neutre, pour le remontage, une deuxième position, tirée, pour la mise à l'heure et une troisième position, tirée pour la correction du quantième par exemple. Une seule complication peut donc être généralement corrigée au moyen de la tige de remontoir. Afin de pouvoir corriger les autres complications, différents poussoirs doivent être prévus et répartis sur le pourtour de la boite de montre, le nombre de poussoirs étant adapté au nombre de complications à corriger. Ces différents poussoirs présents sur la boite de montre, imposés par le nombre des complications, peuvent être considérés comme peu esthétiques.

Afin de résoudre ce problème, il a par exemple été proposé dans le brevet EP 2 701 015 un dispositif de correction d'une pluralité N de fonctions temporelles affichées par une pièce d'horlogerie. Ce dispositif de correction comprend un poussoir de sélection de la complication à corriger dont l'actionnement entraine en rotation une roue de sélection portant une roue correctrice afin d'amener ladite roue correctrice en prise avec un pignon correcteur de la complication à corriger sélectionnée, ladite roue correctrice étant par ailleurs entrainée en rotation par la tige de remontoir, dans une de ses deux positions tirées, au moyen d'un rouage adéquat, pour entrainer en rotation à son tour ledit pignon correcteur afin de corriger ladite complication.

Un tel dispositif permet de supprimer tous les poussoirs de correction en ne conservant qu'un seul poussoir pour sélectionner la complication à corriger et la tige de remontoir pour effectuer la correction.

Toutefois, ce dispositif ne convient pas si l'on souhaite supprimer l'utilisation de tout poussoir, et pouvoir sélectionner la complication à corriger et corriger ladite complication uniquement par des mouvements de rotation de deux organes de commande.

Ce dispositif ne convient pas non plus si l'on souhaite supprimer l'utilisation de tout poussoir, et ne conserver qu'une seule tige de commande, telle que la tige de remontoir, pour à la fois sélectionner la complication à corriger et corriger ladite complication.

La demande de brevet WO 2019/175687 décrit une pièce d'horlogerie comprenant un mécanisme de correction permettant de corriger à la fois une première indication, par exemple l'heure d'un deuxième fuseau horaire, et une deuxième indication, par exemple le quantième. Le mécanisme de correction comprend une tige de remontoir et un mobile baladeur qui est déplacé dans une première position où il entraîne un organe d'affichage de la première indication lorsque la tige de remontoir est tournée dans un premier sens de rotation et qui est déplacé dans une deuxième position où il entraîne un organe d'affichage de la deuxième indication lorsque la tige de remontoir est tournée dans un deuxième sens de rotation opposé au premier.

On connaît aussi le brevet CH 702803 qui décrit un mécanisme de correction d'au moins deux informations affichées autres que l'heure courante. Ce mécanisme de correction comprend une couronne-poussoir, un levier de commande sur lequel est articulé un bras et des leviers de correction. Suivant les mouvements de rotation de la couronne, le bras présente des positions angulaires différentes et peut se trouver en regard de l'un ou l'autre des leviers de correction. Des pressions sur le poussoir actionnent le levier de commande qui par l'intermédiaire du bras actionne le levier de correction en regard duquel se trouve le bras pour corriger l'information correspondante.

La présente invention vise à remédier aux inconvénients susmentionnés en proposant un dispositif de correction permettant de sélectionner et de corriger une complication parmi une pluralité de complications uniquement par des mouvements de rotation de deux organes de commande de sélection et de correction, en supprimant tout poussoir de sélection et/ou de correction.

Plus particulièrement, la présente invention propose un dispositif de correction permettant de sélectionner et de corriger une complication parmi une pluralité de complications uniquement par des mouvements de rotation d'un seul et même organe de commande, et notamment d'effectuer la correction de toutes les complications par la seule tige de remontoir.

A cet effet, la présente invention concerne un dispositif de correction d'un nombre N de complications d'une pièce d'horlogerie, N étant un nombre entier supérieur ou égal à 2, comprenant un mécanisme de sélection de la complication à corriger agencé pour être actionné par un premier organe de commande de sélection, un rouage correcteur comprenant au moins une roue correctrice, agencé pour être actionné par un deuxième organe de commande de correction pour corriger la complication à corriger sélectionnée, et N mécanismes de correction des complications agencés pour être capables de coopérer avec le rouage correcteur pour corriger leur complication respective.

Selon l'invention, le rouage correcteur est monté libre en rotation sur un bâti, et le mécanisme de sélection comprend une roue de sélection montée mobile en rotation sur ledit bâti, ladite roue de sélection comprenant des moyens d'entrainement en rotation agencés pour coopérer avec le premier organe de commande de sélection pour entrainer en rotation ladite roue de sélection et au moins un organe d'activation du mécanisme de correction de la complication à corriger sélectionnée, agencé pour être déplacé avec la roue de sélection de manière à venir coopérer avec le mécanisme de correction de la complication à corriger sélectionnée afin de le déplacer d'une position passive, dans laquelle ledit mécanisme de correction ne coopère ni avec la roue de sélection ni avec le rouage correcteur ni avec sa complication respective, à une position active dans laquelle ledit mécanisme de correction de la complication à corriger sélectionnée peut coopérer avec le rouage correcteur pour être actionné lorsque ledit rouage correcteur est activé par le deuxième organe de commande de correction, afin de coopérer avec ladite complication à corriger sélectionnée pour effectuer sa correction.

Selon un mode de réalisation préféré, un mécanisme de correction d'une complication comprend au moins une bascule agencée pour présenter un premier bras sélecteur agencé pour pouvoir coopérer avec l'organe d'activation de la roue de sélection quand il se trouve dans sa course afin de basculer, une première fois, en position active, et un deuxième bras correcteur agencé pour pouvoir coopérer avec le rouage correcteur lorsque le mécanisme de correction est en position active, afin de basculer une seconde fois lorsque le rouage correcteur est actionné, ainsi qu'un troisième bras actionneur agencé pour basculer avec ledit deuxième bras correcteur afin d'actionner ladite complication pour la corriger.

Avantageusement, le premier organe de commande de sélection et le deuxième organe de commande de correction sont constitués par des tiges agencées pour être actionnées par des mouvements de rotation donnés par un utilisateur.

Selon un mode de réalisation préféré, le premier organe de commande de sélection et le deuxième organe de commande de correction sont constitués par une seule et même tige de commande, ladite tige de commande étant par exemple la tige de remontoir.

Ainsi, le dispositif de correction de l'invention permet d'avoir un système de correction de l'ensemble des complications uniquement par la tige de remontoir, la sélection et la correction de la complication à corriger s'effectuant uniquement par des mouvements de rotation de la tige de remontoir donnés par un utilisateur.

La présente invention concerne également une pièce d'horlogerie comprenant un dispositif de correction tel que décrit ci-dessus.

D'autres caractéristiques et avantages de la présente invention apparaîtront à la lecture de la description détaillée suivante d'un mode de réalisation de l'invention, donnés à titre d'exemple non limitatif, et faite en référence aux dessins annexés dans lesquels :
- la figure 1 est une vue de dessus d'une pièce d'horlogerie comprenant différentes complications et un dispositif de correction selon l'invention, en position neutre;
- la figure 2 est une vue du dispositif la figure 1, le mécanisme de sélection étant actionné et tous les mécanismes de correction étant en position passive;
- la figure 3 est une vue du dispositif de la figure 1, le mécanisme de correction de la complication à corriger sélectionnée étant en position active;
- la figure 4 est une vue du dispositif de la figure 3, le rouage correcteur étant actionné et le mécanisme de correction étant en position active en ayant basculé une première fois;
- la figure 5 est une vue du dispositif de la figure 4, le rouage correcteur étant actionné et le mécanisme de correction étant en position active et ayant basculé une seconde fois pour effectuer la correction; et
- la figure 6 est une vue du dispositif de la figure 5, le rouage correcteur étant actionné et le mécanisme de correction étant en position active et coopérant avec sa complication pour effectuer sa correction.

En référence à la figure 1, il est représenté une pièce d'horlogerie 1, telle qu'une montre bracelet, comprenant de manière traditionnelle un bâti 2, tel qu'une platine, sur lequel est monté un mouvement comprenant N complications, où N est un nombre entier supérieur ou égal à 2. Dans l'exemple représenté, la pièce d'horlogerie 1 comprend quatre complications, à savoir l'indication du quantième par l'intermédiaire d'une étoile de quantième 4, l'indication du jour par l'intermédiaire d'une étoile des jours 6, l'indication du mois par l'intermédiaire d'une roue indicatrice des mois 8 et l'indication de la phase de lune par l'intermédiaire d'une étoile de lune 10. Le mécanisme de chacune de ces complications est connu de l'homme du métier et ne nécessite pas ici de description détaillée. Il est bien évident que d'autres complications peuvent être prévues ou que certaines complications peuvent ne pas figurer.

Chaque complication comprend un mécanisme de correction permettant d'effectuer manuellement une correction de leur indication, si nécessaire, par exemple après un arrêt de la montre.

A cet effet, il est prévu un mécanisme de sélection de la complication à corriger, ledit mécanisme de sélection étant agencé pour être actionné par un premier organe de commande de sélection afin de choisir et d'activer le mécanisme de correction de la complication qui doit être corrigée.

Il est également prévu un rouage correcteur comprenant au moins une roue correctrice, ledit rouage correcteur étant fixe par rapport au bâti 2 et monté libre en rotation sur ledit bâti 2. Le rouage correcteur est agencé pour être actionné par un deuxième organe de commande de correction pour corriger la complication à corriger sélectionnée par l'intermédiaire des mécanismes de correction. Le rouage correcteur comprend au moins une roue correctrice avec laquelle les mécanismes de correction des complications sont capables de coopérer comme cela sera décrit plus loin. Dans le mode de réalisation représenté, le rouage correcteur comprend une roue correctrice par complication, et donc quatre roues correctrices 12, 14, 16, 18, ainsi que les renvois 20a, 20b, 20c, 20d nécessaires pour lier cinématiquement ensemble toutes les roues correctrices au deuxième organe de commande de correction, lesdites roues correctrices 12, 14, 16, 18, ainsi que lesdits renvois 20a, 20b, 20c, 20d étant solidaires du bâti 2 et montés libres en rotation autour de leur axe respectif sur ledit bâti 2. L'actionnement du deuxième organe de commande de correction entrainera donc une rotation simultanée sur eux-mêmes de l'ensemble des renvois 20a, 20b, 20c, 20d et des roues correctrices 12, 14, 16 18. Chaque roue correctrice 12, 14, 16 18 porte sur sa planche par exemple des goupilles agencées pour pouvoir coopérer avec le mécanisme de correction lors de la correction comme cela sera détaillé ci-après. Le nombre de goupilles est adapté en fonction de la fréquence de la correction pour un tour de la roue correctrice correspondante. Il est bien évident que le nombre de roues correctrices peut être inférieur au nombre de complications à corriger, une même roue correctrice pouvant être agencée pour être capable de coopérer avec plusieurs mécanismes de correction.

D'une manière avantageuse, le premier organe de commande de sélection et le deuxième organe de commande de correction sont constitués par des tiges de commande agencées pour être actionnées par des mouvements de rotation d'un utilisateur. Lesdites tiges de commande peuvent être distinctes ou former une seule et même tige de commande, la sélection et la correction étant effectuées au moyen de la même tige de commande.

Dans le mode de réalisation représenté, le premier organe de commande de sélection est constitué par une tige de commande positionnée dans une position de sélection/correction et actionnée dans un sens de rotation pour effectuer la sélection de la complication à corriger et le deuxième organe de commande de correction est constituée par ladite tige de commande positionnée dans ladite position de sélection/correction et actionnée dans l'autre sens de rotation pour effectuer la correction de la complication à corriger sélectionnée.

Plus particulièrement, ladite tige de commande est la tige de remontoir du mouvement, représentée de manière schématisée sous la référence 22, ladite tige de remontoir 22 pouvant classiquement occuper une position poussée pour le remontage, une première position tirée pour la mise à l'heure et une deuxième position tirée de sélection/correction. La tige de remontoir 22 comprend de manière connue un pignon de remontoir (non représenté) agencé pour coopérer avec un renvoi principal 24 lorsque la tige de remontoir 22 est dans sa deuxième position tirée de sélection/correction, et dont le rôle sera décrit ci-après.

Dans une autre variante de réalisation non représentée, le premier organe de commande de sélection est constitué par une tige de commande positionnée dans une première position de sélection et le deuxième organe de commande de correction est constitué par ladite tige de commande positionnée dans une deuxième position de correction, différente de la première position de sélection. Cette tige de commande unique peut être avantageusement la tige de remontoir, qui sera alors agencée pour avoir quatre positions, à savoir une position poussée pour le remontage, une première position tirée pour la mise à l'heure, une deuxième position tirée pour la sélection de la complication à corriger et une troisième position tirée pour la correction de ladite complication. Le renvoi principal 24 sera remplacé par un renvoi agencé pour relier cinématiquement la tige de remontoir au mécanisme de sélection lorsque ladite tige de remontoir est dans sa position tirée de sélection et par un autre renvoi agencé pour relier cinématiquement la tige de remontoir au rouage correcteur lorsque ladite tige de remontoir est dans sa position tirée de correction. Une telle construction permet avantageusement de pouvoir sélectionner et corriger la complication en faisant tourner la tige de remontoir dans l'un ou l'autre des sens de rotation pour chacune de ses positions tirées de sélection et de correction.

Conformément à l'invention, le mécanisme de sélection comprend une roue de sélection 26 montée mobile en rotation sur le bâti 2, maintenue et guidée en rotation par des goupilles 28 montées sur ledit bâti 2 et disposées tangentiellement à la roue de sélection 26. Avantageusement, la roue de sélection 26 est agencée pour présenter un espace intérieur dans lequel sont positionnés toutes les complications, leurs mécanismes de correction et le rouage correcteur. La roue de sélection peut se présenter sous la forme d'un anneau entourant le mouvement, et notamment les complications, leurs mécanismes de correction et le rouage correcteur, ledit anneau étant mobile en rotation par rapport à l'axe central du mouvement. La roue de sélection 26 et le rouage correcteur sont donc indépendants l'un de l'autre.

La roue de sélection 26 comprend des moyens d'entrainement en rotation agencés pour coopérer avec le premier organe de commande de sélection pour entrainer en rotation ladite roue de sélection 26. Un sautoir 29 est prévu pour le maintien en position de la roue de sélection 26.

Plus particulièrement, la roue de sélection 26 comprend un premier étage portant lesdits moyens d'entrainement en rotation. D'une manière avantageuse, lesdits moyens d'entrainement comprennent une denture intérieure 30, régulière, agencée pour coopérer avec le premier organe de commande, et plus particulièrement avec le renvoi principal 24 et la tige de remontoir 22. Les moyens d'entrainement comprennent également un crochet 32 à deux bras, monté pivotant sur la platine 2 et solidaire d'un pignon 34 coaxial. Les bras du crochet 32 sont agencés pour actionner les dents de la denture intérieure 30 lors de l'actionnement de l'organe de commande de sélection, ici la tige de remontoir 22, de manière à entrainer en rotation dans le sens horaire par exemple ladite roue de sélection 26 par rotation de la tige de remontoir 22. A cet effet, il est prévu un pignon baladeur 36 agencé pour coopérer avec la tige de commande, ici la tige de remontoir 22, et se déplacer dans une première position de sélection dans laquelle il coopère avec les moyens d'entrainement en rotation de la roue de sélection 26 lorsque la tige de commande est actionnée dans un sens de rotation, et dans une deuxième position de correction dans laquelle il coopère avec le rouage correcteur lorsque la tige de commande est actionnée dans l'autre sens de rotation. Plus particulièrement, le pignon baladeur 36 est agencé pour engrener avec le renvoi principal 24 et pour se déplacer, lors de l'actionnement de la tige de remontoir 22, de sa première position de sélection dans laquelle il coopère avec le pignon 34 du crochet 32 par l'intermédiaire d'un renvoi 38 à sa deuxième position de correction dans laquelle il coopère avec le premier renvoi 20a du rouage correcteur. En position neutre comme représenté sur la figure 1, le pignon baladeur 36 ne coopère ni avec le renvoi 20a du rouage correcteur ni avec le renvoi 38 des moyens d'entrainement de la roue de sélection 26.

Le nombre de bras du crochet 32 et les dimensionnements du pignon baladeur 36, du renvoi 38, du pignon 34 et de la denture 30 sont adaptés en fonction de la vitesse de rotation que l'on souhaite donner à la roue de sélection 26 lorsque la tige de remontoir 22 est actionnée en rotation.

La roue de sélection 26 comprend également au moins un organe d'activation 40 du mécanisme de correction de la complication à corriger sélectionnée, agencé pour être déplacé avec la roue de sélection 26, lors de sa rotation, de manière à venir coopérer avec le mécanisme de correction de la complication à corriger sélectionnée afin de le déplacer en le faisant basculer d'une position passive, dans laquelle ledit mécanisme de correction ne coopère ni avec la roue de sélection ni avec le rouage correcteur ni avec sa complication respective, à une position active dans laquelle ledit mécanisme de correction de la complication à corriger sélectionnée peut coopérer avec le rouage correcteur pour être actionné lorsque ledit rouage correcteur est activé par le deuxième organe de commande de correction, ici la tige de remontoir 22, afin de coopérer ladite complication à corriger sélectionnée pour effectuer sa correction.

De préférence, la roue de sélection 26 comprend au moins deux organes d'activation 40 des mécanismes de correction, lesdits organes d'activation 40 étant agencés sur la roue de sélection 26 de sorte que lorsque l'un des mécanismes de correction est en position active, les mécanismes de correction des autres complications sont en position passive.

D'une manière avantageuse, la roue de sélection 26 comprend un second étage portant ledit au moins un organe d'activation 40. Ces organes d'activation 40 sont constitués par exemple par des protubérances ou des bosses réparties sur le pourtour intérieur du second étage de la roue de sélection 26 et faisant saillie en direction de l'intérieur de la roue de séparation 26, les mécanismes de correction étant agencés pour être disposés dans la course de la ou des protubérance(s) 40 pour pouvoir coopérer avec elle ou l'une d'elles lors de la rotation de la roue de sélection 26 et passer, par basculement, de leurs positions inactives à leurs positions actives, et revenir à leurs positions inactives lorsque la correction est terminée.

Les protubérances 40 sont réparties sur le pourtour de la roue de sélection 26 par rapport au positionnement des mécanismes de correction de sorte qu'aucun mécanisme de correction n'est en position active lorsque le dispositif de correction est en position neutre de repos, comme représenté sur la figure 1, et de sorte que seul le mécanisme de correction de la complication à corriger sélectionnée soit en position active, les mécanismes de correction des autres complications étant restés en position passive, comme représenté sur les figures 3 à 6.

Des indicateurs de sélection peuvent être prévus pour indiquer à l'utilisateur quel est le mécanisme de correction sélectionné attaché à la complication à corriger.

Chacun des mécanismes de correction est agencé pour procéder à la correction de la complication qui y est rattachée lorsque ledit mécanisme de correction est actionné.

De plus, afin de pouvoir être sélectionné et passé en position active d'une part et de pouvoir corriger la complication correspondante sélectionnée d'autre part, chaque mécanisme de correction est également agencé pour coopérer d'une part avec le mécanisme de sélection pour être déplacé par un premier basculement afin d'être activé, et d'autre part avec le rouage correcteur pour procéder à la correction via un second basculement, une fois activé.

A cet effet, chaque mécanisme de correction d'une complication comprend au moins une bascule 42, 44, 46, 48, pouvant être simple ou multiple afin de respecter les sens de rotation, et agencée pour présenter globalement un premier bras sélecteur agencé pour pouvoir coopérer avec l'organe d'activation 40 de la roue de sélection 26 quand il se trouve dans sa course afin de basculer, une première fois, en position active, et un deuxième bras correcteur agencé pour pouvoir coopérer avec le rouage correcteur lorsque le mécanisme de correction est en position active, afin de basculer, une seconde fois, lorsque le rouage correcteur est actionné, ainsi qu'un troisième bras actionneur agencé pour basculer avec ledit deuxième bras correcteur afin d'actionner ladite complication. Au moins les deuxième et troisième bras sont solidaires en rotation, si la bascule est multiple. Si la bascule est simple, ses trois bras sont solidaires en rotation. Plus particulièrement, chaque deuxième bras correcteur est agencé pour pouvoir coopérer avec les goupilles prévues sur la roue correctrice associée 12, 18, 14, 16, de sorte que lorsque le mécanisme de correction est en position active, le deuxième bras correcteur de la bascule se trouve dans la course de la goupille de la roue correctrice associée, la rotation de ladite roue correctrice entrainant le basculement du deuxième bras correcteur, poussé par ladite goupille, et ainsi le basculement du troisième bras actionneur pour procéder à la correction de la complication. Lorsque la goupille quitte le deuxième bras correcteur, la bascule reprend sa position active qu'elle avait avant la correction.

Il est possible qu'un mécanisme de correction nécessite d'autres bascules afin de déplacer certains éléments de la complication avant de faire la correction. Les protubérances 40 sont alors agencées en conséquence afin de pouvoir basculer simultanément en position active lesdites bascules.

Ainsi, la correction des mois indiqués par l'intermédiaire de la roue indicatrice des mois 8 s'effectue au moyen du mécanisme de correction des mois, qui comprend la bascule 48, associée à la roue correctrice 16, ainsi qu'une autre bascule 49 utilisée pour soulever la grande bascule 54 avant d'effectuer la correction des mois, comme cela sera précisé ci-après.

La correction du jour indiqué par l'intermédiaire de l'étoile des jours 6 s'effectue au moyen du mécanisme de correction des jours, qui comprend la bascule 46, associée à la roue correctrice 14.

La correction de la phase de lune indiquée par l'intermédiaire de l'étoile de lune 10 s'effectue au moyen du mécanisme de correction de la lune qui comprend la bascule 44, associée à la roue correctrice 18.

La correction du quantième indiqué par l'intermédiaire de l'étoile de quantième 4, décrite ci-dessous de manière détaillée en relation avec les figures 2 à 6, s'effectue au moyen du mécanisme de correction de quantième, qui comprend la bascule simple 42, associée à la roue correctrice 12. La bascule 42 est montée pivotante sur un axe 50 et présente un premier bras sélecteur 42a agencé pour pouvoir être soulevé par l'une des protubérances 40 pour faire pivoter la bascule 42 autour de son axe 50 en position active, un deuxième bras correcteur 42b agencé pour coopérer avec l'une des goupilles 52 de la roue correctrice 12 lorsque la bascule 42 est en position active et que le rouage correcteur est actionné, et un troisième bras actionneur 42c agencé pour basculer avec le deuxième bras correcteur 42b afin d'actionner la grande bascule 54 pour actionner et corriger l'étoile de quantième 4 au moyen de son bec 54a. Les trois bras 42a, 42b et 42c sont solidaires en rotation, selon l'axe 50.

La correction du quantième s'effectue de la façon suivante : le dispositif de correction étant dans sa position neutre de repos selon la figure 1, l'utilisateur actionne la tige de remontoir 22 dans un sens afin de faire pivoter le renvoi principal 24, le pignon baladeur 36 qui se trouve dans sa position de sélection, le renvoi 38 et le pignon 34 de manière à faire pivoter le crochet 32 pour actionner les dents de la denture intérieure 30 de la roue de sélection 26 comme le montre la figure 2 afin d'entrainer en rotation ladite roue de sélection 26 selon l'axe central du mouvement dans le sens horaire. L'utilisateur fait tourner la tige de remontoir 22 jusqu'à ce que la protubérance 40 arrive à hauteur du premier bras sélecteur 42a de la bascule 42, ladite bascule 42 étant alors en position passive. Le premier bras sélecteur 42a se trouvant dans la course de la protubérance 40 est soulevé par ladite protubérance 40 de manière à faire basculer une première fois la bascule 42 autour de son axe 50, dans sa position active, comme montré sur la figure 3. Les deuxième et troisième bras 42b, 42c solidaires du premier bras 42a ont également basculé autour de l'axe 50. La bascule 42 est maintenue basculée dans sa position active par la protubérance 40, de sorte que le deuxième bras correcteur 42b se trouve dans la course des goupilles 52 de la roue correctrice 12 et que le troisième bras actionneur 42c s'est rapproché de la grande bascule 54.

Une fois la complication à corriger sélectionnée, l'utilisateur effectue la correction en faisant tourner la tige de remontoir 22 dans l'autre sens, faisant pivoter le pignon baladeur 36 dans sa position de correction, dans laquelle il engrène avec le renvoi 20a du rouage correcteur, comme le montre la figure 4. L'actionnement de la tige de remontoir 22 entraine la rotation du renvoi principal 24, du pignon baladeur 36 et de l'ensemble des renvois 20a à 20d et des roues correctrices 12, 14, 16, 18, du rouage correcteur. Lorsque la roue correctrice 12 associée au mécanisme de correction du quantième tourne ici dans le sens antihoraire, l'une de ses goupilles 52 entraine le deuxième bras correcteur 42b qui se trouve dans sa course pour le faire basculer davantage, une seconde fois, autour de l'axe 50, le troisième bras actionneur 42c basculant autour de l'axe 50 avec le deuxième bras correcteur 42b pour venir coopérer avec la grande bascule 54 afin de la faire pivoter autour de son axe 56, comme le montre la figure 5. Les autres mécanismes de correction étant restés dans leur position passive, non activés par l'une des protubérances, les roues correctrices 14, 16, 18 correspondantes tournent sans les actionner.

La roue correctrice 12 et les bras de la bascule 42 sont dimensionnés de sorte que la goupille 52 entraine en basculement la bascule 42 et son troisième bras actionneur 42c jusqu'à ce que le bec 54a de la grande bascule 54, poussé par ledit troisième bras actionneur 42c s'engage dans la denture de l'étoile de quantième 4 en la faisant avancer d'un pas, comme le montre la figure 6. La goupille 52 continuant à tourner avec la roue correctrice 12 toujours actionnée par l'utilisateur via la tige de remontoir 22, quitte le deuxième bras correcteur 42b de sorte que la bascule 42 est ramenée dans sa position active qu'elle avait avant la correction par un ressort de rappel 58, le premier bras sélecteur 42a revenant en appui sur la protubérance 40, comme le montre la figure 4. L'utilisateur peut continuer à actionner la tige de remontoir 22 pour actionner le rouage correcteur et effectuer une nouvelle correction du quantième par un nouveau basculement du deuxième bras correcteur 42b, entrainé par l'une des goupilles 52 de la roue correctrice 12, et donc du troisième bras actionneur 42c.

Si une autre complication doit être corrigée, l'utilisateur fait de nouveau tourner la tige de remontoir 22 dans le premier sens pour déplacer la roue de sélection 26 jusqu'à ce que l'une des protubérances 40 atteigne le premier bras sélecteur de la bascule du mécanisme de correction associé à la complication à corriger.

Lorsque la roue de sélection poursuit sa rotation, la bascule 42 quitte la protubérance 40 sur laquelle elle reposait de sorte qu'elle est ramenée dans sa position passive par son ressort de rappel 58.

Les autres complications sont corrigées de la même manière. Par exemple, en référence de nouveau à la figure 1, la correction de la phase de lune s'effectue de manière similaire à la correction du quantième décrite ci-dessus au moyen de la bascule simple 44 qui présente un premier bras sélecteur 44a, un deuxième bras correcteur 44b agencé pour coopérer avec l'une des goupilles 60 de la roue correctrice 18 et un troisième bras actionneur 44c agencé pour basculer avec le deuxième bras correcteur 44b afin d'actionner l'étoile de lune 10 pour corriger la lune lorsque le deuxième bras 44b se trouve dans la course de l'une desdites goupilles 60. Les trois bras 44a, 44b et 44c sont solidaires en rotation, selon l'axe 62.

La correction des mois s'effectue au moyen de la bascule multiple 48 qui comprend un premier élément de bascule 48' qui présente un premier bras sélecteur 48a, ainsi qu'un deuxième élément de bascule 48" qui présente un deuxième bras correcteur 48b agencé pour coopérer avec l'une des goupilles 64 de la roue correctrice 16 et un troisième bras actionneur 48c agencé pour basculer avec le deuxième bras correcteur 48b afin d'actionner la roue indicatrice des mois 8 pour corriger le mois. Les deux bras 48b et 48c sont solidaires en rotation, selon l'axe 68. Le premier bras sélecteur 48a porté par le premier élément de bascule 48' est agencé pour basculer autour de son axe 70 lorsqu'il est déplacé en position active par l'une des protubérances 40 de manière à faire basculer à son tour, au moyen d'un bec intermédiaire 71, le deuxième élément de bascule 48" et donc les deuxième et troisième bras 48b et 48c autour de leur axe 68 pour permettre la correction du mois, via un nouveau basculement, lorsque le deuxième bras 48b se trouve dans la course de l'une des goupilles 64 de la roue correctrice 16. De plus, les protubérances 40 sont agencées sur la roue de sélection 26 de sorte que lorsqu'une protubérance 40 actionne la bascule 48 pour la déplacer en position active, une autre protubérance 40 actionne la bascule additionnelle 49 au moment de la sélection de la complication indiquant le mois, pour la faire basculer afin de lever la grande bascule 54 par appui sur la goupille 72 et de l'éloigner de la came des mois 73 portée par la roue indicatrice des mois 8. Cela permet de libérer la came des mois 73 avant de faire la correction.

La correction des jours s'effectue au moyen de la bascule multiple 46 qui comprend un premier élément de bascule 46' qui présente un premier bras sélecteur 46a, ainsi qu'un deuxième élément de bascule 46" qui présente un deuxième bras correcteur 46b agencé pour coopérer avec l'une des goupilles 74 de la roue correctrice 14 et un troisième bras actionneur 46c agencé pour basculer avec le deuxième bras correcteur 46b afin d'actionner l'étoile des jours 6 pour corriger le jour. Les deux bras 46b et 46c sont solidaires en rotation, selon l'axe 76. Le premier bras sélecteur 46a porté par le premier élément de bascule 46' est agencé pour basculer autour de son axe 78 lorsqu'il est déplacé en position active par l'une des protubérances 40 de manière à faire basculer à son tour, au moyen d'un profil intermédiaire 79, le deuxième élément de bascule 46" et donc les deuxième et troisième bras 46b et 46c autour de leur axe 76 pour permettre la correction du jour, via un nouveau basculement, lorsque le deuxième bras 46b se trouve dans la course de l'une des goupilles 74 de la roue correctrice 14.

Différents ressorts de rappel sont prévus pour ramener les différentes bascules dans leur position active après chaque correction et en position passive après avoir quitté l'une des protubérances 40.

Le dispositif de correction selon l'invention permet de pouvoir corriger différentes complications au moyen d'un seul et unique organe de commande, et notamment au moyen d'une tige de remontoir.

Il est simple à mettre en application, car il nécessite peu de modifications sur un mouvement existant, les composants des complications existantes nécessitant peu de modifications pour être adaptés au dispositif de correction de l'invention.

## Revendications

1. Dispositif de correction (1) d'un nombre N de complications d'une pièce d'horlogerie, N étant un nombre entier supérieur ou égal à 2, comprenant un mécanisme de sélection de la complication à corriger agencé pour être actionné par rotation d'un premier organe de commande de sélection (22), un rouage correcteur comprenant au moins une roue correctrice (12, 14, 16, 18), agencé pour être actionné par rotation d'un deuxième organe de commande de correction pour corriger la complication à corriger sélectionnée, et N mécanismes de correction des complications agencés pour être capables de coopérer avec le rouage correcteur pour corriger leur complication respective, le rouage correcteur étant monté libre en rotation sur un bâti (2), le mécanisme de sélection comprenant une roue de sélection (26) montée mobile en rotation sur ledit bâti (2), ladite roue de sélection (26) comprenant des moyens d'entrainement en rotation (30) agencés pour coopérer avec le premier organe de commande de sélection (22) pour entrainer en rotation ladite roue de sélection (26), la roue de sélection (26) comprenant aussi au moins un organe d'activation (40) du mécanisme de correction de la complication à corriger sélectionnée, agencé pour être déplacé avec la roue de sélection (26) de manière à venir coopérer avec le mécanisme de correction de la complication à corriger sélectionnée afin de le déplacer d'une position passive, dans laquelle ledit mécanisme de correction ne coopère ni avec la roue de sélection (26) ni avec le rouage correcteur ni avec sa complication respective, à une position active dans laquelle ledit mécanisme de correction de la complication à corriger sélectionnée peut coopérer avec le rouage correcteur pour être actionné lorsque ledit rouage correcteur est activé par le deuxième organe de commande de correction, afin de coopérer avec ladite complication à corriger sélectionnée pour effectuer sa correction.

2. Dispositif de correction selon la revendication 1, **caractérisé en ce que** la roue de sélection (26) comprend au moins deux organes d'activation (40) des mécanismes de correction, lesdits organes d'activation (40) étant agencés sur la roue de sélection (26) de sorte que lorsque l'un des mécanismes de correction est en position active, les mécanismes de correction des autres complications sont en position passive.

3. Dispositif de correction selon l'une des revendications précédentes, **caractérisé en ce que** la roue de sélection (26) comprend un premier étage portant les moyens d'entrainement (30) et un second étage portant ledit au moins un organe d'activation (40).

4. Dispositif de correction selon l'une des revendications précédentes, **caractérisé en ce que** les moyens d'entrainement de la roue de sélection comprennent une denture (30) agencée pour coopérer avec le premier organe de commande de sélection (22).

5. Dispositif de correction selon l'une des revendications précédentes, **caractérisé en ce que** le au moins un organe d'activation est constitué par une protubérance (40) et **en ce que** les mécanismes de correction sont agencés pour être disposés dans la course de la protubérance (40) pour pouvoir coopérer avec elle lors de la rotation de la roue de sélection (26) et passer de leurs positions inactives à leurs positions actives, et revenir à leurs positions inactives lorsque la correction est terminée.

6. Dispositif de correction selon l'une des revendications précédentes, **caractérisé en ce que** le mécanisme de correction d'une complication comprend au moins une bascule (42, 44, 46, 48) agencée pour présenter un premier bras sélecteur (42a, 44a, 46a, 48a) agencé pour pouvoir coopérer avec l'organe d'activation (40) de la roue de sélection (26) quand il se trouve dans sa course afin de basculer, une première fois, en position active, et un deuxième bras correcteur (42b, 44b, 46b, 48b) agencé pour pouvoir coopérer avec le rouage correcteur lorsque le mécanisme de correction est en position active, afin de basculer une seconde fois lorsque le rouage correcteur est actionné, ainsi qu'un troisième bras actionneur (42c, 44c, 46c, 48c) agencé pour basculer avec ledit deuxième bras correcteur (42b, 44b, 46b, 48b) afin d'actionner ladite complication pour la corriger.

7. Dispositif de correction selon l'une des revendications précédentes, **caractérisé en ce que** la roue de sélection (26) est agencée pour présenter un espace intérieur dans lequel sont positionnés les mécanismes de correction, le rouage correcteur et les complications.

8. Dispositif de correction selon l'une des revendications précédentes, **caractérisé en ce que** le premier organe de commande de sélection et le deuxième organe de commande de correction sont constitués par des tiges de commande agencées pour être actionnées par des mouvements de rotation.

9. Dispositif de correction selon l'une des revendications 1 à 7, **caractérisé en ce que** le premier organe de commande de sélection est constitué par une tige de commande positionnée dans une première position de sélection et **en ce que** le deuxième organe de commande de correction est constitué par ladite tige de commande positionnée dans une deuxième position de correction, différente de la première position de sélection.

10. Dispositif de correction selon l'une des revendications 1 à 7, **caractérisé en ce que** le premier organe de commande de sélection est constitué par une tige de commande positionnée dans une position de sélection/correction et actionnée dans un sens de rotation pour effectuer la sélection de la complication à corriger et **en ce que** le deuxième organe de commande de correction est constitué par ladite tige de commande positionnée dans ladite position de sélection/correction et actionnée dans l'autre sens de rotation pour effectuer la correction de la complication à corriger sélectionnée.

11. Dispositif de correction selon la revendication 10, **caractérisé en ce qu'**il comprend un pignon baladeur (36) agencé pour coopérer avec la tige de commande et se déplacer dans une première position de sélection dans laquelle il coopère avec les moyens d'entrainement en rotation (30) de la roue de sélection (26) lorsque la tige de commande est actionnée dans un sens de rotation, et dans une deuxième position de correction dans laquelle il coopère avec le rouage correcteur lorsque la tige de commande est actionnée dans l'autre sens de rotation.

12. Dispositif de correction selon l'une des revendications 9 à 11, **caractérisé en ce que** la tige de commande est une tige de remontoir (22).

13. Pièce d'horlogerie comprenant un dispositif de correction selon l'une des revendications précédentes.

## Patentansprüche

1. Vorrichtung (1) zur Korrektur einer Anzahl N von Komplikationen einer Uhr, wobei N eine ganze Zahl größer oder gleich 2 ist, umfassend einen Mechanismus zur Auswahl der zu korrigierenden Komplikation, der dazu gestaltet ist, durch drehung eines ersten Auswahlbefehlsorgans (22) betätigt zu werden, ein Korrekturräderwerk, das mindestens ein Korrekturrad (12, 14, 16, 18) umfasst und dazu gestaltet ist, durch drehung eines zweiten Korrekturbefehlsorgans betätigt zu werden, um die ausgewählte zu korrigierende Komplikation zu korrigieren, und N Mechanismen zur Korrektur der Komplikationen, die dazu gestaltet sind, in der Lage zu sein, mit dem Korrekturräderwerk zusammenzuwirken, um ihre entsprechende Komplikation zu korrigieren, wobei das Korrekturräderwerk frei drehbar an einem Gestell (2) gelagert ist, wobei der Auswahlmechanismus ein Auswahlrad (26) umfasst, das drehbeweglich an dem Gestell (2) gelagert ist, wobei das Auswahlrad (26) Drehmitnahmemittel (30) umfasst, die dazu gestaltet sind, mit dem ersten Auswahlbefehlsorgan (22) zusammenzuwirken, um das Auswahlrad (26) drehend mitzunehmen, wobei in der Korrekturvorrichtung das Auswahlrad (26) auch mindestens ein Organ (40) zur Aktivierung des Mechanismus zur Korrektur der ausgewählten zu korrigierenden Komplikation umfasst, das dazu gestaltet ist, derart mit dem Auswahlrad (26) verlagert zu werden, dass es mit dem Mechanismus zur Korrektur der ausgewählten zu korrigierenden Komplikation zusammenwirkt, um ihn von einer passiven Position, in welcher der Korrekturmechanismus weder mit dem Auswahlrad (26) noch mit dem Korrekturräderwerk noch mit seiner entsprechenden Komplikation zusammenwirkt, in eine aktive Position zu verlagern, in welcher der Mechanismus zur Korrektur der ausgewählten zu korrigierenden Komplikation mit dem Korrekturräderwerk zusammenwirken kann, um betätigt werden zu können, wenn das Korrekturräderwerk durch das zweite Korrekturbefehlsorgan aktiviert wird, um mit der ausgewählten zu korrigierenden Komplikation zusammenzuwirken, um ihre Korrektur durchzuführen.

2. Korrekturvorrichtung nach Anspruch 1, **dadurch gekennzeichnet, dass** das Auswahlrad (26) mindestens zwei Organe (40) zur Aktivierung der Korrekturmechanismen umfasst, wobei die Aktivierungsorgane (40) derart an dem Auswahlrad (26) gestaltet sind, dass, wenn einer der Korrekturmechanismen sich in der aktiven Position befindet, die Mechanismen zur Korrektur der anderen Komplikationen sich in der passiven Position befinden.

3. Korrekturvorrichtung nach einem der vorhergehenden Ansprüche, **dadurch gekennzeichnet, dass** das Auswahlrad (26) eine erste Stufe, welche die Mitnahmemittel (30) trägt, und eine zweite Stufe umfasst, die das mindestens eine Aktivierungsorgan (40) trägt.

4. Korrekturvorrichtung nach einem der vorhergehenden Ansprüche, **dadurch gekennzeichnet, dass** die Mittel zur Mitnahme des Auswahlrades eine Zahnung (30) umfassen, die dazu gestaltet ist, mit dem ersten Auswahlbefehlsorgan (22) zusammenzuwirken.

5. Korrekturvorrichtung nach einem der vorhergehenden Ansprüche, **dadurch gekennzeichnet, dass** das mindestens eine Aktivierungsorgan aus einer Erhebung (40) besteht, und dadurch, dass die Korrekturmechanismen dazu gestaltet sind, im Weg der Erhebung (40) angeordnet zu sein, um bei der Drehung des Auswahlrads (26) mit ihr zusammenwirken und von ihren inaktiven Positionen in ihre aktiven Positionen übergehen und in ihre inaktiven Positionen zurückkehren zu können, wenn die Korrektur beendet ist.

6. Korrekturvorrichtung nach einem der vorhergehenden Ansprüche, **dadurch gekennzeichnet, dass** der Mechanismus zur Korrektur einer Komplikation mindestens eine Wippe (42, 44, 46, 48) umfasst, die dazu gestaltet ist, einen ersten, einen Auswahlarm (42a, 44a, 46a, 48a), der dazu gestaltet ist, mit dem Aktivierungsorgan (40) des Auswahlrades (26) zusammenwirken zu können, wenn es sich in seinem Weg befindet, um ein erstes Mal in die aktive Position zu wippen, und einen zweiten, einen Korrekturarm (42b, 44b, 46b, 48b), der dazu gestaltet ist, wenn der Korrekturmechanismus sich in der aktiven Position befindet, mit dem Korrekturräderwerk zusammenwirken zu können, um ein zweites Mal zu wippen, wenn das Korrekturräderwerk betätigt wird, sowie einen dritten, einen Betätigungsarm (42c, 44c, 46c, 48c) aufzuweisen, der dazu gestaltet ist, mit dem zweiten Korrekturarm (42b, 44b, 46b, 48b) zu wippen, um die Komplikation zu betätigen, um sie zu korrigieren.

7. Korrekturvorrichtung nach einem der vorhergehenden Ansprüche, **dadurch gekennzeichnet, dass** das Auswahlrad (26) dazu gestaltet ist, einen Innenraum aufzuweisen, in dem die Korrekturmechanismen, das Korrekturräderwerk und die Komplikationen positioniert sind.

8. Korrekturvorrichtung nach einem der vorhergehenden Ansprüche, **dadurch gekennzeichnet, dass** das erste, das Auswahlbefehlsorgan und das zweite, das Korrekturbefehlsorgan aus Befehlswellen bestehen, die dazu gestaltet sind, durch Drehbewegungen betätigt zu werden.

9. Korrekturvorrichtung nach einem der Ansprüche 1 bis 7, **dadurch gekennzeichnet, dass** das erste, das Auswahlbefehlsorgan aus einer Befehlswelle besteht, die in einer ersten, einer Auswahlposition positioniert ist, und dadurch, dass das zweite, das Korrekturbefehlsorgan aus der Befehlswelle besteht, die in einer zweiten, einer Korrekturposition positioniert ist, die sich von der ersten, der Auswahlposition unterscheidet.

10. Korrekturvorrichtung nach einem der Ansprüche 1 bis 7, **dadurch gekennzeichnet, dass** das erste, das Auswahlbefehlsorgan aus einer Befehlswelle besteht, die in einer Auswahl/Korrekturposition positioniert ist und in einem Drehsinn betätigt wird, um die Auswahl der zu korrigierenden Komplikation durchzuführen, und dadurch, dass das zweite, das Korrekturbefehlsorgan aus der Befehlswelle besteht, die in der Auswahl/Korrekturposition positioniert ist und in dem anderen Drehsinn betätigt wird, um die Korrektur der ausgewählten zu korrigierenden Komplikation durchzuführen.

11. Korrekturvorrichtung nach Anspruch 10, **dadurch gekennzeichnet, dass** sie einen Umstelltrieb (36) umfasst, der dazu gestaltet ist, mit der Befehlswelle zusammenzuwirken und sich in eine erste, eine Auswahlposition, in der er mit den Drehmitnahmemitteln (30) des Auswahlrads (26) zusammenwirkt, wenn die Befehlswelle in einem Drehsinn betätigt wird, und in eine zweite, eine Korrekturposition zu verlagern, in der er mit dem Korrekturräderwerk zusammenwirkt, wenn die Befehlswelle in dem anderen Drehsinn betätigt wird.

12. Korrekturvorrichtung nach einem der Ansprüche 9 bis 11, **dadurch gekennzeichnet, dass** die Befehlswelle eine Aufzugswelle (22) ist.

13. Uhr, die eine Korrekturvorrichtung nach einem der vorhergehenden Ansprüche umfasst.

## Claims

1. Device (1) for correction of a number N of complications of a timepiece, N being an integer greater than or equal to 2, comprising a mechanism for selection of the complication to be corrected, arranged to be actuated by rotation of a first selection control member (22), a correcting gear train comprising at least one correcting wheel (12, 14, 16, 18), arranged to be actuated by rotation of a second correction control member in order to correct the selected complication to be corrected, and N mechanisms for correction of the complications, arranged to be able to cooperate with the correcting gear train in order to correct their respective complication, the correcting gear train being mounted to rotate freely on a frame (2), the selection mechanism comprising a selection wheel (26) mounted to move in rotation on said frame (2), said selection wheel (26) comprising rotational drive means (30), arranged to cooperate with the first selection control member (22) in order to rotationally drive said selection wheel (26), in which correction device the selection wheel (26) also comprises at least one member (40) for activation of the mechanism for correction of the selected complication to be corrected, arranged to be moved with the selection wheel (26) so as to come into cooperation with the mechanism for correction of the selected complication to be corrected in order to move it from a passive position in which said correction mechanism does not cooperate with either the selection wheel (26) nor with the correcting gear train nor with its respective complication, to an active position in which said mechanism for correction of the selected complication to be corrected can cooperate with the correcting gear train in order to be actuated when said correcting gear train is activated by the second correction control member, in order to cooperate with said selected complication to be corrected in order to effect its correction.

2. Correction device as claimed in claim 1, **characterised in that** the selection wheel (26) comprises at least two members (40) for activation of the correction mechanisms, said activation members (40) being arranged on the selection wheel (26) so that when one of the correction mechanisms is in the active position, the correction mechanisms of the other complications are in the passive position.

3. Correction device as claimed in any one of the preceding claims, **characterised in that** the selection wheel (26) comprises a first stage bearing the drive means (30) and a second stage bearing said at least one activation member (40).

4. Correction device as claimed in any one of the preceding claims, **characterised in that** the means for driving the selection wheel comprise toothing (30) arranged to cooperate with the first selection control member (22).

5. Correction device as claimed in any one of the preceding claims, **characterised in that** the at least one activation member is formed by a projection (40) and **in that** the correction mechanisms are arranged to be disposed in the path of the projection (40) in order to be able to cooperate therewith upon rotation of the selection wheel (26) and to pass from their inactive positions to their active positions, and to return to their inactive positions when the correction is completed.

6. Correction device as claimed in any one of the preceding claims, **characterised in that** the mechanism for correction of a complication comprises at least one lever (42, 44, 46, 48) arranged to have a first selecting arm (42a, 44a, 46a, 48a) arranged to be able to cooperate with the activation member (40) of the selection wheel (26) when it is located on its path in order to tilt, a first time, into the active position, and a second correcting arm (42b, 44b, 46b, 48b) arranged to be able to cooperate with the correcting gear train when the correction mechanism is in the active position, in order to tilt a second time when the correcting gear train is actuated, as well as a third actuating arm (42c, 44c, 46c, 48c) arranged to tilt with said second correcting arm (42b, 44b, 46b, 48b) in order to actuate said complication to correct it.

7. Correction device as claimed in any one of the preceding claims, **characterised in that** the selection wheel (26) is arranged to have an internal space, in which the correction mechanisms, the correcting gear train and the complications are positioned.

8. Correction device as claimed in any one of the preceding claims, **characterised in that** the first selection control member and the second correction control member are formed by control stems arranged to be actuated by rotational movements.

9. Correction device as claimed in any one of claims 1 to 7, **characterised in that** the first selection control member is formed by a control stem positioned in a first selection position and **in that** the second correction control member is formed by said control stem positioned in a second correction position, different from the first selection position.

10. Correction device as claimed in any one of claims 1 to 7, **characterised in that** the first selection control member is formed by a control stem positioned in a selection/correction position and actuated in one direction of rotation in order to effect the selection of the complication to be corrected and **in that** the second correction control member is formed by said control stem positioned in said selection/correction position and actuated in the other direction of rotation in order to effect the correction of the selected complication to be corrected.

11. Correction device as claimed in claim 10, **characterised in that** it comprises a sliding gear (36) arranged to cooperate with the control stem and to move into a first selection position in which it cooperates with the means (30) for rotationally driving the selection wheel (26) when the control stem is actuated in one direction of rotation, and into a second correction position in which it cooperates with the correcting gear train when the control stem is actuated in the other direction of rotation.

12. Correction device as claimed in any one of claims 9 to 11, **characterised in that** the control stem is a winding stem (22).

13. Timepiece comprising a correction device as claimed in any one of the preceding claims.
